# EUROPÄISCHE PATENTSCHRIFT

(11) **EP 2 886 963 B1**
(45) Veröffentlichungstag und Bekanntmachung des Hinweises auf die Patenterteilung: **31.01.2018**
(21) Anmeldenummer: 14198587.9
(22) Anmeldetag: 17.12.2014
(51) Int. Cl.: F24D 3/10

(54) **Sammler- und Verteilereinheit für das Wärmeträgermedium einer Heizungsanlage mit mehreren Heizkesseln und mehreren Heizkreisen**
Collector and distribution device for the heat transfer medium of a heating assembly with multiple boilers and a plurality of heating circuits
Unité collectrice et de répartition pour le caloporteur d'une installation de chauffage dotée de plusieurs chaudières et plusieurs circuits de chauffe

(30) Priorität: 20.12.2013 DE 202013105851 U
(43) Veröffentlichungstag der Anmeldung: 24.06.2015
(73) Patentinhaber: Sinusverteiler GmbH, 48493 Wettringen (DE)
(72) Erfinder: Matzker, Christian, 48432 Rheine (DE)
(74) Vertreter: Linnemann, Winfried

(56) Entgegenhaltungen:
- EP-A1- 1 760 406
- EP-A1- 2 014 992
- EP-A2- 1 717 520
- EP-A2- 2 157 375
- EP-A2- 2 213 948
- EP-A2- 2 233 845
- WO-A1-2007/101592
- DE-A1-102008 015 095
- DE-U1-202005 014 015

## Beschreibung

Die Erfindung betrifft eine Sammler- und Verteilereinheit für das Wärmeträgermedium einer Heizungsanlage mit mehreren Heizkesseln und zumindest einem Heizkreis, wobei die Sammler- und Verteilereinheit als einheitliches Bauteil ausgeführt ist und einen Kaskadenbereich mit Anschlüssen für die Vorläufe und Rückläufe der Heizkessel, einen Heizkreisverteilerbereich mit Anschlüssen für den Vorlauf und Rücklauf des Heizkreises und eine hydraulische Weiche umfasst, wobei die Sammler- und Verteilereinheit ein im Einbauzustand horizontal verlaufendes, balkenförmiges Gehäuse mit einer Vorlaufkammer und einer Rücklaufkammer aufweist, wobei die Vorlaufkammer die Anschlüsse für die Vorläufe der Heizkessel aufweist und wobei die Rücklaufkammer die Anschlüsse für die Rückläufe der Heizkessel aufweist, wobei das Gehäuse zusätzlich zur Vorlaufkammer und zur Rücklaufkammer eine Weichenkammer aufweist und wobei die Weichenkammer über je eine Strömungsverbindung einerseits mit der Vorlaufkammer und andererseits mit der Rücklaufkammer verbunden ist.
Heutige Heizungsanlagen, insbesondere in größeren Gebäuden, umfassen häufig zwei oder mehr Heizkessel und/oder zwei oder mehr Heizkreise.
Aus dem Stand der Technik sind einerseits Kaskadeneinheiten bekannt, an welche mehrere Heizkessel mit ihren Vor- und Rückläufen anschließbar sind. Zusätzlich kann die Kaskadeneinheit eine hydraulische Weiche aufweisen. Ein Heizkreis ist dann mittels zweier Anschlüsse an die Kaskadeneinheit anschließbar. Eine solche Kaskadeneinheit ist beispielsweise in dem Dokument EP2 233 845 A2 beschrieben. Alternativ kann die Einheit als Heizkreisverteiler zum Anschluss mehrerer Heizkreise und eines Heizkessels eingesetzt werden.

Andererseits sind aus dem Stand der Technik Heizkreisverteiler bekannt, an welche mehrere Heizkreise mit ihren Vor- und Rückläufen anschließbar sind. Zusätzlich kann der Heizkreisverteiler eine hydraulische Weiche aufweisen. Ein Heizkessel ist dann mittels zweier Anschlüsse an den Heizkreisverteiler anschließbar. Ein solcher Heizkreisverteiler ist beispielsweise in dem Dokument EP 2 213 984 A2 beschrieben.

Als nachteilig wird dabei angesehen, dass an die bekannten Kaskadeneinheiten zwar mehrere Heizkessel, aber nur ein Heizkreis anschließbar sind/ist, und dass an die bekannten Heizkreisverteiler zwar mehrere Heizkreise, aber nur ein Heizkessel anschließbar sind/ist.

Aus der GB 2 480 669 A eine Sammler- und Verteilereinheit der eingangs genannten Art bekannt. Die hydraulische Weiche ist dabei in Form zweier Verbindungsleitungen zwischen der Vorlaufkammer und der Rücklaufkammer ausgebildet, wobei in den Verbindungsleitungen zwei einander entgegengesetzt gerichtete Rückschlagventile angeordnet sind. Eine Ausgleichsströmung zwischen Vorlaufkammer und Rücklaufkammer soll hier also erst dann erfolgen, wenn eine gewisse, durch die Stärke der Vorbelastung der Rückschlagventile in deren Schließrichtung festlegbare Druckdifferenz in der einen oder der anderen Richtung überschritten wird. Hierdurch kann sich im Betrieb der Sammler- und Verteilereinheit nachteilig ein verzögertes Ansprechen der hydraulischen Weiche ergeben, was die Weichenfunktion beeinträchtigen kann. Zudem stellen die Rückschlagventile bewegliche Teile dar, die einen erhöhten Fertigungs- und Montageaufwand bei der Herstellung der Sammler- und Verteilereinheit erfordern und die einem Verschleiß unterliegen, der mit der Zeit zu Funktionsstörungen oder gar Funktionsausfall führt.

Für die vorliegende Erfindung stellt sich daher die Aufgabe, eine Sammler- und Verteilereinheit für das Wärmeträgermedium einer Heizungsanlage zur Verfügung zu stellen, die speziell für Heizungsanlagen mit mehreren Heizkesseln und mehreren Heizkreisen geeignet ist und die dabei betrieblich zuverlässig und langlebig ist, die konstruktiv einfach ist und die kostengünstig gefertigt werden kann .

Die Lösung dieser Aufgabe gelingt erfindungsgemäß mit einer Sammler- und Verteilereinheit der eingangs genannten Art, die dadurch gekennzeichnet ist,
- dass die Sammler- und Verteilereinheit für das Wärmeträgermedium einer Heizungsanlage mit mehreren Heizkreisen vorgesehen ist,
- dass die Vorlaufkammer zusätzlich die Anschlüsse für die Vorläufe der Heizkreise aufweist,
- dass die Rücklaufkammer zusätzlich die Anschlüsse für die Rückläufe der Heizkreise aufweist,
- dass in Längsrichtung des Gehäuses gesehen die Strömungsverbindung zwischen der Vorlaufkammer und der Weichenkammer in Höhe des den Heizkreis-Anschlüssen am nächsten liegenden Heizkessel-Vorlaufanschlusses angeordnet ist,
- dass die Strömungsverbindung zwischen der Rücklaufkammer und der Weichenkammer in Höhe des am weitesten von den Heizkessel-Anschlüssen entfernt liegenden Heizkreis-Rücklaufanschlusses angeordnet ist und
- dass sich die Weichenkammer nur über die Länge zwischen den beiden Strömungsverbindungen erstreckt.

Die Sammler- und Verteilereinheit gemäß Erfindung bietet den Vorteil, dass sie als einheitliches, konstruktiv relativ einfaches Bauteil vorgefertigt und dann zum Installationsort einer Heizungsanlage transportiert werden kann. Am Installationsort muss die Sammler- und Verteilereinheit nur noch aufgestellt werden, z.B. auf dem Boden eines Heizungsraums oder -kellers. Danach können unmittelbar sowohl die Vor- und Rückläufe aller Heizkessel als auch die Vor- und Rückläufe aller Heizkreise mit den entsprechenden Anschlüssen der Sammler- und Verteilereinheit verbunden werden. Dies erleichtert und beschleunigt die Installationsarbeiten am Ort der Aufstellung der Heizungsanlage und vermeidet Anschlussfehler, was zu Zeit- und Kostenersparnis führt. Die weiterhin in der erfindungsgemäßen Sammler- und Verteilereinheit vorgesehene hydraulische Weiche entkoppelt die verschiedenen Kreisläufe des Wärmeträgermediums voneinander und erlaubt bei Bedarf die notwendigen Ausgleichsströmungen des Wärmeträgermediums. Zudem können Druckunterschiede oder Differenzdrücke, die zwischen Primär- oder Heizkesselseite einerseits und Sekundär- oder Heizkreisseite andererseits wirken und sich gegenseitig beeinflussen könnten, über die Weichenkammer kompensiert werden. Bewegliche Teile, wie Rückschlagventile oder andere Ventile, benötigt die erfindungsgemäße Sammler- und Verteilereinheit vorteilhaft nicht. So wird zu einem störungsfreien und wirksamen Heizbetrieb der Heizungsanlage wesentlich beigetragen. Die Sammler- und Verteilereinheit kann, dem jeweiligen Bedarf entsprechend, mit für unterschiedliche Anzahlen von Heizkesseln und Heizkreisen in passender Zahl und Lage angeordneten Anschlüssen ausgeführt werden. Damit wird auch eine sehr kompakte und platzsparende Sammler- und Verteilereinheit zur Verfügung gestellt. Die Sammler- und Verteilereinheit kann räumlich günstig unter den Heizkesseln und unter den die Heizkreise versorgenden Wärmeträgermediumleitungen angeordnet und strömungsmäßig auf vorteilhaft kurzem Wege mit diesen verbunden werden. Dabei verlaufen zweckmäßig die Vorlaufkammer und die Rücklaufkammer über die volle Länge der Sammler- und Verteilereinheit. Die Weichenkammer erstreckt sich aber nur über die Länge zwischen den beiden Strömungsverbindungen, was Material und Gewicht der Einheit einspart. Die angegebene Lage der Strömungsverbindungen zum einen zwischen der Vorlaufkammer und der Weichenkammer und zum anderen zwischen der Rücklaufkammer und der Weichenkammer ist günstig für eine gute Weichenfunktion.

Bevorzugt liegen im Gehäuse die Vorlaufkammer und die Rücklaufkammer in einer gemeinsamen oberen Ebene und sind voneinander durch eine wellenförmige Trennwand getrennt, welche vertikal ausgerichtet ist. Auf diese Weise können vorteilhaft alle Anschlüsse der Sammler- und Verteilereinheit für die Kessel und für die Heizkreise auf einer geraden Linie angeordnet werden und kein Anschluss muss durch die Vorlaufkammer oder die Rücklaufkammer hindurchgeführt werden.

Alternativ können die Vorlaufkammer und die Rücklaufkammer übereinander angeordnet werden, wobei dann zweckmäßig die Vorlaufkammer mit dem wärmeren Wärmeträgermedium oben und die Rücklaufkammer mit dem kühleren Wärmeträgermedium unten liegt und die Rücklaufanschlüsse von oben her durch die Vorlaufkammer zur Rücklaufkammer geführt sind.

Bevorzugt ist weiterhin vorgesehen, dass im Gehäuse die Weichenkammer in einer unteren Ebene unter der Vorlaufkammer und der Rücklaufkammer liegt. In dieser Lage stört die Weichenkammer die Anordnung der an die Sammler- und Verteilereinheit anzuschließenden Leitungen und der dafür an der Sammler- und Verteilereinheit vorgesehenen Anschlüsse in keiner Weise.

Um an der Sammler- und Verteilereinheit alle nötigen Vorläufe und Rückläufe schnell und sicher anschließen zu können, weist die Sammler- und Verteilereinheit zweckmäßig auf ihrer im Einbauzustand nach oben weisenden Seite die Anschlüsse in Form von vorgefertigten Schraub- oder Flanschanschlüssen auf.

Bei besonders langen Sammler- und Verteilereinheiten für eine größere Anzahl von Kesseln und Heizkreisen kann eine einstückige Bauweise zu Transport- und Handhabungsproblemen führen. Um diese Probleme zu vermeiden, kann die Sammler- und Verteilereinheit modular aus mehreren Teileinheiten zusammengesetzt oder zusammensetzbar sein. Im noch nicht zusammengebauten Zustand können die einzelnen Teileinheiten leicht transportiert und problemlos auch durch beengte Zugänge in Heizungsräume oder -keller verbracht werden. Im zusammengebauten Zustand bilden die Teileinheiten dann das einheitliche Bauteil, welches die Kaskadeneinheit, den Heizkreisverteiler und die hydraulische Weiche in sich vereint. Zudem ermöglicht diese modulare Bauweise eine einfache und flexible Anpassung der Sammler- und Verteilereinheit an unterschiedliche Einsatzfälle mit verschiedenen Anzahlen von Heizkesseln und Heizkreisen.

Um die modulare Sammler- und Verteilereinheit schnell, einfach und sicher zusammenbauen zu können, ist bevorzugt vorgesehen, dass die einzelnen Teileinheiten an ihren Stirnenden je einen Verbindungsflansch aufweisen, wobei an jeden Verbindungsflansch entweder eine weitere Teileinheit oder ein Verschlussdeckel anflanschbar ist. Es ist auch möglich, Teileinheiten als Endeinheiten auszuführen, die ein geschlossenes Stirnende aufweisen, das nicht extra durch einen Deckel verschlossen werden muss.

Die Sammler- und Verteilereinheit ist bei Bedarf auch als Winkellösung realisierbar, also mit einer über Eck gehenden Bauform, was sowohl bei einer einstückigen als auch modularen Bauweise möglich ist. Bei einer einstückigen Ausführung ist im Verlauf der Sammler- und Verteilereinheit eine feste Abwinklung, in einem rechten Winkel oder einem anderen Winkel, je nach Bedarf, vorgesehen. Bei einer modularen Bauweise ist zur Erzielung der Winkellösung zweckmäßig mindestens ein Winkelstück zwischen zwei Teileinheiten der Sammler- und Verteilereinheit eingefügt, wobei auch das Winkelelement einen rechten Winkel oder einen anderen Winkel, je nach Bedarf, aufweisen oder bilden kann.

Schließlich ist erfindungsgemäß vorgesehen, dass die Sammler- und Verteilereinheit an ihrer im Einbauzustand nach unten weisenden Seite mehrere Standfüße oder -konsolen, vorzugsweise mit einstellbarer Länge oder Höhe, aufweist. Mit diesen kann die Sammler- und Verteilereinheit schnell und sicher auf dem Boden, alternativ auch an einer Wand, eines Heizungsraums angebracht und bei Bedarf ausgerichtet werden.

Statt in einer Heizungsanlage kann die erfindungsgemäße Sammler- und Verteilereinheit auch in einer Kühlanlage Verwendung finden, die mehrere Kälteerzeuger und mehrere Kühlkreise aufweist.

Im Folgenden werden Ausführungsbeispiele der Erfindung anhand einer Zeichnung erläutert. Die Figuren der Zeichnung zeigen:
- Figur 1: eine Heizungsanlage mit einer Sammler- und Verteilereinheit für das Wärmeträgermedium, mit vier Heizkesseln und drei Heizkreisen, in Frontalansicht,
- Figur 2: die Sammler- und Verteilereinheit aus Figur 1 in einem Horizontalschnitt durch ihren oberen Bereich,
- Figur 3: die Heizungsanlage mit der Sammler- und Verteilereinheit aus Figur 1 in einem ersten Betriebszustand,
- Figur 4: die Heizungsanlage mit der Sammler- und Verteilereinheit aus Figur 1 in einem zweiten Betriebszustand,
- Figur 5: die Heizungsanlage mit der Sammler- und Verteilereinheit aus Figur 1 in einem dritten Betriebszustand,
- Figur 6: eine Heizungsanlage mit einer geänderten, modularen Sammler- und Verteilereinheit für das Wärmeträgermedium, mit zwei Heizkesseln und fünf Heizkreisen, in Frontalansicht, und
- Figur 7: die Sammler- und Verteilereinheit aus Figur 6 in einem Horizontalschnitt durch ihren oberen Bereich.

In der folgenden Figurenbeschreibung sind gleiche Teile in den verschiedenen Zeichnungsfiguren stets mit den gleichen Bezugszeichen versehen, sodass nicht zu jeder Zeichnungsfigur alle Bezugszeichen erneut erläutert werden müssen.

Figur 1 der Zeichnung zeigt eine Heizungsanlage mit einer Sammler- und Verteilereinheit 1 für das Wärmeträgermedium, mit vier Heizkesseln 2 und drei Heizkreisen 3, in Frontalansicht. Die Sammler- und Verteilereinheit 1 besitzt ein im Einsatzzustand horizontal ausgerichtetes, balkenförmiges Gehäuse 10, in welchem sich drei Kammern befinden. In einer oberen Ebene des Gehäuses 10 befinden sich, in der Ansicht nach Figur 1 hintereinander liegend, eine Vorlaufkammer 11 und eine Rücklaufkammer 12. An die Vorlaufkammer 11 sind alle Vorläufe 21 und 31 der Heizkessel 2 und der Heizkreise 3 angeschlossen; an die Rücklaufkammer 12 sind alle Rückläufe 22 und 32 der Heizkessel 2 und der Heizkreise 3 angeschlossen.

Unterhalb der Vorlaufkammer 11 und der Rücklaufkammer 12 liegt eine Weichenkammer 13, die an zwei weiter unten noch näher beschriebenen Stellen mittels Strömungsverbindungen 16 und 17 zum einen mit der Vorlaufkammer 11 und zum anderen mit der Rücklaufkammer 12 strömungsmäßig verbunden ist und die sich über die Länge zwischen den beiden Strömungsverbindungen 16, 17 erstreckt.

An der Unterseite des Gehäuses 10 sind hier in Abständen mehrere Standfüße 19 angebracht, mit denen die Sammler- und Verteilereinheit 1 auf dem Boden eines Heizungsraums steht. Zum Ausgleich von möglichen Unebenheiten des Bodens sind die Standfüße 19 hier in ihrer Länge einstellbar.

Die Sammler- und Verteilereinheit 1 bildet eine kompakte Verteiler-Weichen-Kombination, welche eine kesselseitige Primärverteilung und eine heizkreisseitige Sekundärverteilung in einer Einheit vereinigt und mit einer integrierten hydraulischen Weiche kombiniert ist. Die integrierte hydraulische Weiche ist sowohl dem Primärkreislauf als auch dem Sekundärkreislauf zugeordnet und benötigt daher nur eine einzige Weichenkammer.

Die Figur 2 der Zeichnung zeigt die Sammler- und Verteilereinheit aus Figur 1 in einem Horizontalschnitt durch ihren oberen Bereich in Höhe der Vorlaufkammer 11 und Rücklaufkammer 12. Die Weichenkammer 13 liegt unterhalb der Schnittebene. Zur Trennung von Vorlaufkammer 11 und Rücklaufkammer 12 voneinander ist im Gehäuse 10 in dessen oberer Ebene eine wellenförmige, vertikale Trennwand 14 angeordnet. Zur Trennung der Vorlaufkammer 11 und der Rücklaufkammer 12 von der darunter liegenden Weichenkammer 13 ist weiterhin im Gehäuse 10 eine horizontale, ebene Trennwand 15 angeordnet. Durch diese Trennwand 15 verlaufen zwei Strömungsverbindungen 16 und 17, die hier als etwa rechteckige Durchbrechungen in der Trennwand 15 ausgeführt sind. Die erste Strömungsverbindung 16 verbindet die Vorlaufkammer 11 mit der Weichenkammer 13 und die zweite Strömungsverbindung 17 verbindet die Rücklaufkammer 12 mit der Weichenkammer 13.

Dabei sind die Strömungsverbindungen 16 und 17 zwischen der Weichenkammer 13 und der jeweiligen Vor- und Rücklaufkammer 11, 12 räumlich getrennt voneinander angeordnet. Die erste Strömungsverbindung 16 ist, in Gehäuselängsrichtung gesehen, in Höhe des den Heizkreisen 3 am nächsten liegenden Anschlusses des Vorlaufs 21 des Heizkessels 2 angeordnet. Die zweite Strömungsverbindung 17 ist an dem am weitesten von den Anschlüssen der Vorläufe 21 der Heizkessel 2 entfernten Ende der Rücklaufkammer 12 angeordnet.

Es können auf der Sammler- und Verteilereinheit 1 allgemein mehrere Wärmeerzeuger, wie Heizkessel 2, und mehrere Wärmeverbraucher, wie Heizkreise 3, kombiniert werden, welche hydraulisch über die Weiche mit der Weichenkammer 13 entkoppelt sind.

Im Betrieb einer mit der Sammler- und Verteilereinheit 1 ausgestatteten Heizungsanlage können grundsätzlich drei unterschiedliche Betriebsfälle auftreten, die sich hinsichtlich der jeweiligen Volumenströme des Wärmeträgermediums im Primär- oder Kesselkreislauf einerseits und im Sekundär- oder Heizkreiskreislauf andererseits unterscheiden. Diese drei Fälle werden nachfolgend anhand der Figuren 3 bis 5 betrachtet.

Die Strömungen des Wärmeträgermediums sind in den Figuren 3 bis 5 durch Strömungspfeile angedeutet, wobei jeweils in der oberen Ebene der Sammler- und Verteilereinheit 1 die oberen Pfeile die Strömung in der Vorlaufkammer 11 und die unteren Pfeile die Strömung in der Rücklaufkammer 12 anzeigen.

Im ersten Fall, der in Figur 3 dargestellt ist, sind die Volumenströme des Wärmeträgermediums im Primär- oder Kesselkreislauf einerseits und im Sekundär- oder Heizkreiskreislauf andererseits gleich groß. Der von den Heizkesseln 2 zur Verfügung gestellte, in die Vorlaufkammer 11 eingeleitete Volumenstrom des erhitzten Wärmeträgermediums wird in einem identischen Volumenstrom von den Heizkreisen 3 abgenommen und anschließend über die Rücklaufkammer 12 zu den Heizkesseln 2 zurückgeführt. Eine Ausgleichsströmung von Wärmeträgermedium durch die Weichenkammer 13 tritt hier nicht auf.

Wie in der Figur 3 weiter dargestellt ist, erfolgt eine Erfassung der Vorlauftemperatur des in den Heizkesseln 2 erhitzten Wärmeträgermediums in der Vorlaufkammer 11 mittels eines Temperaturfühlers, der zweckmäßig in Strömungsrichtung des Wärmeträgermediums zwischen der Einmündung des Vorlaufs 21 des den Heizkreisen 3 am nächsten liegenden Heizkessels 2 und der Abzweigung des Vorlaufs 31 des den Heizkesseln 2 am nächsten liegenden Heizkreises 3.

Im zweiten Fall, der in Figur 4 dargestellt ist, sind die Volumenströme des Wärmeträgermediums im Primär- oder Kesselkreislauf einerseits und im Sekundär- oder Heizkreiskreislauf andererseits nicht gleich groß; es liegt also eine Volumenstromdifferenz vor. Die Heizkreise 3 benötigen hier mehr Wärmeträgermedium als die Heizkessel 2 momentan zur Verfügung stellen können. Das zusätzlich benötigte Wärmeträgermedium wird hier aus der Rücklaufkammer 12 durch die Strömungsverbindung 17, die Weichenkammer 13, die Strömungsverbindung 16 und die Vorlaufkammer 11 den Vorläufen der Heizkreise 3 zugeführt.

Die in diesem Fall vorliegenden Strömungen des Wärmeträgermediums sind auch in Figur 4 durch Strömungspfeile angedeutet. Zum Ausgleich der vorhandenen Volumenstromdifferenz tritt hier eine Ausgleichsströmung des Wärmeträgermediums von der Rücklaufkammer 12 durch die Weichenkammer 13 in die Vorlaufkammer 11 auf.

Im dritten Fall, der in Figur 5 dargestellt ist, sind die Volumenströme des Wärmeträgermediums im Primär- oder Kesselkreislauf einerseits und im Sekundär- oder Heizkreiskreislauf andererseits wiederum nicht gleich groß; es liegt also wieder eine Volumenstromdifferenz vor, nun allerdings in umgekehrter Richtung. Der von den Heizkesseln 2 erbrachte, in die Vorlaufkammer eingespeiste Volumenstrom an erhitztem Wärmeträgermedium wird hier nicht komplett von den Heizkreisen 3 abgenommen; die Heizkreise 3 benötigen weniger Wärmeträgermedium als die Heizkessel 2 momentan zur Verfügung stellen. Das überschüssige Wärmeträgermedium wird hier aus der Vorlaufkammer 11 durch die Strömungsverbindung 16, die Weichenkammer 13, die Strömungsverbindung 17 und die Rücklaufkammer 12 den Rückläufen der Heizkessel 2 zugeführt.

Die in diesem Fall vorliegenden Strömungen des Wärmeträgermediums sind auch in Figur 5 durch Strömungspfeile angedeutet. Zum Ausgleich der vorhandenen Volumenstromdifferenz tritt hier eine Ausgleichsströmung des Wärmeträgermediums von der Vorlaufkammer 11 durch die Weichenkammer 13 in die Rücklaufkammer 12 auf.

Die Figur 6 der Zeichnung zeigt in Frontalansicht eine Heizungsanlage mit einer geänderten, modularen Sammler- und Verteilereinheit 1 für das Wärmeträgermedium, wobei die Heizungsanlage hier zwei Heizkessel 2 und fünf Heizkreise 3 umfasst. Die Sammler- und Verteilereinheit 1 ist hier modular aus insgesamt vier Teileinheiten 1' zusammengesetzt, wobei die Teileinheiten 1'jeweils an ihren aneinander stoßenden Enden mit Verbindungsflanschen 18 dicht miteinander verbunden sind.

Mit der in Figur 6 ganz linken, ersten Teileinheit 1' sind die zwei Heizkessel 2 über ihre Vorläufe 21 und Rückläufe 22 mit der Sammler- und Verteilereinheit 1 strömungsmäßig verbunden. Das freie, linke Ende der ersten Teileinheit 1' ist geschlossen. Mit der nach rechts anschließenden zweiten Teileinheit 1' sind die beiden ersten der fünf Heizkreise 3 strömungsmäßig verbunden; in gleicher Weise sind mit der dritten Teileinheit 1'wieder zwei Heizkreise 3 verbunden. Die letzte, in Figur 6 ganz rechts dargestellte Teileinheit 1' ist als Endeinheit mit einem verschlossenen äußeren Stirnende ausgeführt und mit nur einem Heizkreis 3 verbunden. Statt mit geschlossenen freien Enden können die äußersten Teileinheiten 1' auch mit Flanschen und daran angebrachten Verschlussdeckeln ausgeführt sein.

Es ist ersichtlich, dass die modulare Bauweise der Sammler- und Verteilereinheit 1 einerseits einen leichten Transport der einzelnen Teileinheiten 1' ermöglicht und andererseits eine flexible Anpassung der Sammler- und Verteilereinheit 1 an unterschiedliche Bedürfnisse hinsichtlich der Anzahl der Heizkessel 2 und der Anzahl der Heizkreise 3 des jeweiligen Einsatzfalls erlaubt.

Hinsichtlich der übrigen Teile sowie der Funktionen entspricht das Beispiel der Sammler- und Verteilereinheit 1 in Figur 6 dem zuvor beschriebenen Beispiel.

Figur 7 der Zeichnung zeigt die Sammler- und Verteilereinheit 1 aus Figur 6 in einem Horizontalschnitt durch ihren oberen Bereich. Auch hier ist in der oberen Ebene der Sammler- und Verteilereinheit 1, genauer in deren einzelnen Teileinheiten 1', eine wellenförmige Trennwand 14 vorgesehen, welche die in der oberen Ebene nebeneinander liegende Vorlaufkammer 11 und Rücklaufkammer 12 voneinander trennt. Die unter der Vorlaufkammer 11 und Rücklaufkammer 12 liegende Weichenkammer 13 ist auch hier durch eine horizontale Trennwand 15 bzw. horizontale Trennwandabschnitte in jeder Teileinheit 1' von der Vorlaufkammer 11 und der Rücklaufkammer 12 abgetrennt und erstreckt sich auch hier nur über die Länge zwischen den beiden Strömungsverbindungen 16, 17.

Weiterhin zeigt die Figur 7 die Lage der Strömungsverbindungen 16 und 17, die auch hier wieder als Durchbrechungen in der Trennwand 15 ausgeführt sind. Die erste Strömungsverbindung 16 ist in Längsrichtung der Einheit 1 gesehen in Höhe des Anschlusses des Vorlaufs 21 des den Heizkreisen 3 am nächsten liegenden Heizkessels 2 angeordnet und verbindet die Vorlaufkammer 11 mit der Weichenkammer 13. Die zweite Strömungsverbindung 17 ist am äußersten, von den Anschlüssen der Vorläufe 21 der Heizkessel 2 am weitesten entfernten Ende der Einheit 1 angeordnet und verbindet die Rücklaufkammer 12 mit der Weichenkammer 13.

Auch in Figur 7 sind die Verbindungsflansche 18 sichtbar, welche die einzelnen Teileinheiten 1' miteinander zu der Sammler- und Verteilereinheit 1 mechanisch sowie flüssigkeitsdicht verbinden.

Bei den dargestellten Beispielen ist die Sammler- und Verteilereinheit 1 jeweils geradlinig durchgehend ausgeführt. Zur Anpassung an räumliche Vorgaben des Aufstellungsortes kann die Sammler- und Verteilereinheit 1 bei Bedarf auch in ihrem Verlauf mit einer oder mehrerer Abwinklungen um einen rechten Winkel oder anderen Winkel, je nach den örtlichen Gegebenheiten, ausgeführt sein, beispielsweise um die Sammler- und Verteilereinheit 1 in einer Raumecke aufstellen zu können.

**Bezugszeichenliste:**

| Zeichen | Bezeichnung |
|---|---|
| 1 | Sammler- und Verteilereinheit |
| 1' | Teileinheiten |
| 10 | Gehäuse |
| 11 | Vorlaufkammer |
| 12 | Rücklaufkammer |
| 13 | Weichenkammer |
| 14 | Trennwand zwischen 11 und 12 |
| 15 | Trennwand zwischen 11, 12 und 13 |
| 16 | Strömungsverbindung zwischen 11 und 13 |
| 17 | Strömungsverbindung zwischen 12 und 13 |
| 18 | Verbindungsflansche an 1' |
| 19 | Standfüße |
| 2 | Heizkessel |
| 21 | Kesselvorlauf |
| 22 | Kesselrücklauf |
| 3 | Heizkreise |
| 31 | Heizkreisvorlauf |
| 32 | Heizkreisrücklauf |
| 4 | Vorlauftemperaturfühler |

## Patentansprüche

1. Sammler- und Verteilereinheit (1) für das Wärmeträgermedium einer Heizungsanlage mit mehreren Heizkesseln (2) und zumindest einem Heizkreis (3), wobei die Sammler- und Verteilereinheit (1) als einheitliches Bauteil ausgeführt ist und einen Kaskadenbereich mit Anschlüssen für die Vorläufe (21) und Rückläufe (22) der Heizkessel (2), einen Heizkreisverteilerbereich mit Anschlüssen für den Vorlauf (31) und Rücklauf (32) des Heizkreises (3) und eine hydraulische Weiche umfasst, wobei die Sammler- und Verteilereinheit (1) ein im Einbauzustand horizontal verlaufendes, balkenförmiges Gehäuse (10) mit einer Vorlaufkammer (11) und einer Rücklaufkammer (12) aufweist, wobei die Vorlaufkammer (11) die Anschlüsse für die Vorläufe (21, 31) der Heizkessel (2) aufweist und wobei die Rücklaufkammer (12) die Anschlüsse für die Rückläufe (22, 32) der Heizkessel (2) aufweist, wobei das Gehäuse (10) zusätzlich zur Vorlaufkammer (11) und zur Rücklaufkammer (12) eine Weichenkammer (13) aufweist und wobei die Weichenkammer (13) über je eine Strömungsverbindung (16, 17) einerseits mit der Vorlaufkammer (11) und andererseits mit der Rücklaufkammer (12) verbunden ist,
**dadurch gekennzeichnet,**
- **dass** die Sammler- und Verteilereinheit (1) für das Wärmeträgermedium einer Heizungsanlage mit mehreren Heizkreisen (3) vorgesehen ist,
- **dass** die Vorlaufkammer (11) zusätzlich die Anschlüsse für die Vorläufe (31) der Heizkreise (3) aufweist,
- **dass** die Rücklaufkammer (12) zusätzlich die Anschlüsse für die Rückläufe (32) der Heizkreise (3) aufweist,
- **dass** in Längsrichtung des Gehäuses (10) gesehen die Strömungsverbindung (16) zwischen der Vorlaufkammer (11) und der Weichenkammer (13) in Höhe des den Heizkreis-Anschlüssen am nächsten liegenden Heizkessel-Vorlaufanschlusses angeordnet ist,
- **dass** die Strömungsverbindung (17) zwischen der Rücklaufkammer (12) und der Weichenkammer (13) in Höhe des am weitesten von den Heizkessel-Anschlüssen entfernt liegenden Heizkreis-Rücklaufanschlusses angeordnet ist und
- **dass** sich die Weichenkammer (13) nur über die Länge zwischen den beiden Strömungsverbindungen (16, 17) erstreckt.

2. Sammler- und Verteilereinheit nach Anspruch 1, **dadurch gekennzeichnet, dass** im Gehäuse (10) die Vorlaufkammer (11) und die Rücklaufkammer (12) in einer gemeinsamen oberen Ebene liegen und voneinander durch eine wellenförmige Trennwand (14) getrennt sind.

3. Sammler- und Verteilereinheit nach Anspruch 1 oder 2, **dadurch gekennzeichnet, dass** im Gehäuse (10) die Weichenkammer (13) in einer unteren Ebene unter der Vorlaufkammer (11) und der Rücklaufkammer (12) liegt.

4. Sammler- und Verteilereinheit nach einem der vorhergehenden Ansprüche, **dadurch gekennzeichnet, dass** diese auf ihrer im Einbauzustand nach oben weisenden Seite die Anschlüsse in Form von vorgefertigten Schraub- oder Flanschanschlüssen aufweist.

5. Sammler- und Verteilereinheit nach einem der vorhergehenden Ansprüche, **dadurch gekennzeichnet, dass** diese modular aus mehreren Teileinheiten (1') zusammengesetzt oder zusammensetzbar ist.

6. Sammler- und Verteilereinheit nach Anspruch 5, **dadurch gekennzeichnet, dass** die einzelnen Teileinheiten (1') an ihren Stirnenden je einen Verbindungsflansch (18) aufweisen, wobei an jeden Verbindungsflansch (18) entweder eine weitere Teileinheit (1') oder ein Verschlussdeckel anflanschbar ist.

7. Sammler- und Verteilereinheit nach einem der vorhergehenden Ansprüche, **dadurch gekennzeichnet, dass** sie als Winkellösung mit einer über Eck gehenden Bauform, einstückig oder modular, ausgeführt ist.

8. Sammler- und Verteilereinheit nach einem der vorhergehenden Ansprüche, **dadurch gekennzeichnet, dass** diese an ihrer im Einbauzustand nach unten weisenden Seite mehrere Standfüße oder -konsolen (19), vorzugsweise mit einstellbarer Länge oder Höhe, aufweist.

## Claims

1. Collector and distributor unit (1) for the heat transfer medium of a heating system with several heating boilers (2) and at least one heating circuit (3) whereby the collector and distributor unit (1) is designed as a unitary constructional element and consists of a cascade area with connections for feed lines (21) and return lines (22) of the heating boilers (2), a heating circuit distribution area with connections for the feed line (31) and return line (32) of the heating circuit (3) and a hydraulic separator, whereby the collector and distributor unit (1) is fitted with a bar-shaped housing (10) horizontally arranged in the mounted state with a feed line chamber (11) and a return line chamber (12), whereby the feed line chamber (11) comprises the connections for the feed lines (21, 31) of the heating boiler (2), and whereby the return line chamber (12) comprises the return lines (22, 32) of the heating boiler (2), whereby in addition to the feed line chamber (11) and the return line chamber (12) the housing (10) contains a separator chamber (13), and whereby the separator chamber (13) is linked on the one hand to the feed line chamber (11) and on the other hand to the return line chamber (12) via a flow connection (16, 17),
**characterised in that**
- the collector and distributor unit (1) is intended for the heat transfer medium of a heating system with several heating boilers (3),
- the feed line chamber (11) additionally comprises the connections for the feed lines (31) of the heating circuits (3),
- the return line chamber (12) additionally comprises the connections for the return lines (32) of the heating circuits (3),
- when viewed in longitudinal direction of the housing (10) the flow connection (16) between the feed line chamber (11) and the separator chamber (13) is arranged at the height of the heating boiler feed line connection nearest to the heating circuit connections,
- the flow connection (17) between the return line chamber (12) and the separator chamber (13) is arranged at the height of the heating circuit return flow connection farthest from the heating boiler connections, and
- the separator chamber (13) extends only over the length between the two flow connections (16, 17).

2. Collector and distributor unit according to claim 1 **characterised in that** the feed line chamber (11) and the return line chamber (12) in the housing (10) are placed in a common upper plane and are separated from each other by a wavelike partition wall (14).

3. Collector and distributor unit according to claim 1 or 2 **characterised in that** the separator chamber (13) in the housing (10) is placed in a lower plane below the feed line chamber (11) and the return line chamber (12).

4. Collector and distributor unit according to one of the preceding claims, **characterised in that** it is fitted with connections in the form of prefabricated screw or flange connections in the upward pointing side in mounting condition.

5. Collector and distributor unit according to one of the preceding claims, **characterised in that** it is composed or can be composed modularly of several subunits (1').

6. Collector and distributor unit according to claim 5 **characterised in that** the individual subunits (1') have a connecting flange (18) at each of their front ends, whereby at either connecting flange (18) either another subunit (1') or a sealing cap can be flange-mounted.

7. Collector and distributor unit according to one of the preceding claims, **characterised in that** it is executed as an angle solution with a one-piece or modular structural shape across a corner.

8. Collector and distributor unit according to one of the preceding claims, **characterised in that** it is fitted at its side pointing downward in the mounted state with several supporting feet or supporting consoles (19) preferably with adjustable length or height.

## Revendications

1. Unité de collection et de répartition (1) pour le fluide caloporteur d'une installation de chauffage avec plusieurs chaudières (2) et au moins un circuit de chauffage (3), l'unité de collection et de répartition (1) étant réalisée sous la forme d'un composant unique et comprenant une zone de cascade avec des raccords pour les circuits aller (21) et retour (22) des chaudières (2), une zone de répartition avec des raccords pour les circuits aller (31) et retour (32) du circuit de chauffage (3) et une bouteille de découplage, l'unité de collection et de répartition (1) étant pourvue d'un boîtier en forme de poutre orienté horizontalement une fois monté, avec une chambre aller (11) et une chambre retour (12), la chambre aller (11) étant pourvue des raccords pour les circuits aller (21, 31) des chaudières (2) et la chambre retour (12) étant pourvue des raccords pour les circuits retour (22, 32) des chaudières, le boîtier (10) étant pourvu, en plus de la chambre aller (11) et de la chambre retour (12), d'une chambre d'aiguillage (13), et la chambre d'aiguillage (13) étant connectée au moyen d'une liaison d'écoulement (16, 17) chacune d'un côté avec la chambre aller (11) et d'un autre côté avec la chambre retour (12),
**caractérisée en ce**
- **que** l'unité de collection et de répartition (1) pour le fluide caloporteur d'une installation de chauffage est munie de plusieurs circuits de chauffage (3),
- **que** la chambre aller (11) est pourvue en outre des raccords pour les circuits aller (31) des circuits de chauffage (3),
- **que** la chambre retour (12) est pourvue en outre des raccords pour les circuits retour (32) des circuits de chauffage (3),
- **que**, vu dans le sens de la longueur du boîtier (10), la liaison d'écoulement (16) entre la chambre aller (11) et la chambre d'aiguillage (13) est disposée à la hauteur du raccord de circuits aller de chaudières le plus proche des raccords de circuits de chauffage,
- **que** la liaison d'écoulement (17) entre la chambre retour (12) et la chambre d'aiguillage (13) est disposée à la hauteur du raccord de circuits retour de chaudières le plus éloigné des raccords de circuits de chauffage et
- **que** la chambre d'aiguillage (13) ne s'étend que sur la longueur entre les deux liaisons d'écoulement (16, 17).

2. Unité de collection et de répartition selon la revendication 1, **caractérisée en ce que** la chambre aller (11) et la chambre retour (12) se trouvent sur un plan commun dans le boîtier (10) et sont séparées l'une de l'autre par une paroi de séparation (14) ondulée.

3. Unité de collection et de répartition selon la revendication 1 ou 2, **caractérisée en ce que** la chambre d'aiguillage se trouve sur un plan inférieur dans le boîtier (10), en dessous de la chambre aller (11) et de la chambre retour (12)

4. Unité de collection et de répartition selon l'une quelconque des revendications précédentes, **caractérisée en ce que** celle-ci est pourvue, sur le côté orienté vers le haut une fois montée, de raccords en forme de raccords vissés ou des raccords à bride.

5. Unité de collection et de répartition selon l'une quelconque des revendications précédentes, **caractérisée en ce qu'**elle est assemblée ou peut être assemblée de façon modulaire à partir de plusieurs unités partielles (1').

6. Unité de collection et de répartition selon la revendication 5, **caractérisée en ce que** les unités partielles (1') individuelles sont pourvues, sur leur extrémité frontale, d'une bride de raccordement (18) chacune, une autre unité partielle (1') ou un couvercle de fermeture pouvant être bridé à chaque bride de raccordement (18).

7. Unité de collection et de répartition selon l'une quelconque des revendications précédentes, **caractérisée en ce qu'**elle est réalisée comme solution d'angle avec une construction couvrant l'angle, d'un seul tenant ou de façon modulaire.

8. Unité de collection et de répartition selon l'une quelconque des revendications précédentes, **caractérisée en ce que** celle-ci est pourvue, sur le côté orienté vers le bas une fois montée, de plusieurs pieds ou supports (19), de préférence avec une longueur ou hauteur réglable.
